# EUROPÄISCHE PATENTSCHRIFT

(11) **EP 0 060 349 B1**
(45) Veröffentlichungstag und Bekanntmachung des Hinweises auf die Patenterteilung: **28.05.1986**
(21) Anmeldenummer: 81110682.2
(22) Anmeldetag: 22.12.1981
(51) Int. Cl.: B22C 9/08, B22D 35/04

(54) **Speiser für Gussstücke**
Feeder head for castings
Masselotte pour pièces coulées

(30) Priorität: 18.03.1981 DE 3110534
(43) Veröffentlichungstag der Anmeldung: 22.09.1982
(73) Patentinhaber: Mannesmann Rexroth GmbH, 97813 Lohr (DE)
(72) Erfinder: Scherer, Manfred, D-8770 Lohr/Main (DE)
(74) Vertreter: Patentanwälte Bartels und Partner

## Beschreibung

Die Erfindung bezieht sich auf einen Speiser entsprechend dem Oberbegriff des Anspruches 1.

Bei einem bekannten Speiser der vorgenannten Art ist der Körper aus exothermer Heizmasse haubenförmig ausgebildet, wodurch sich wegen des Nachsaugens von Gießgut während des Erstarrungsvorganges des Gußstückes ein Hohlraum im Speiser bildet und der sinkende Metallspiegel sich von dem Grund der Haube immer mehr entfernt. Hierdurch wird im Verlaufe des Erstarrungsvorganges das im Speiser befindliche Gießgut immer weniger aufgeheizt (DE-B-2010337).

Es ist bereits bekannt, sofort nach dem Füllen der Form den offenen Steiger mit einem hochexothermen Lunkermittel abzudecken, wobei die Abdeckschicht mindestens so stark wie die Wanddicke der Steigerauskleidung sein muß. Das Lunkermittel wird hierbei in Form einer Schicht aufgestreut. Bei sinkendem Gießgut im Steiger tritt eine Verfestigung dieser Schicht ein. Mit Hilfe der Abdeckschicht sollen der Verluste durch Wärmeabstrahlung möglichst gering gehalten werden (Deutsche Zeitschrift "Gießerei" vom 18. März 1964, S. 142 bis 147).

Durch die vorliegende Erfindung soll das Aufbringen von Aufstreumittel vermieden werden. Diese Aufgabe wird durch die Merkmale im Kennzeichnungsteil des Anspruches 1 erfindungsgemäß gelöst. Der als kompakter Körper ausgebildete Schwimmer kann in den Speiser schon vor dem Füllen der Gießform mit Gießgut eingesetzt werden. Er wird von dem im Speiser ansteigenden Gießgut angehoben und sinkt mit dem Spiegel des Gießgutes, während dessen Erstarrungsvorganges. Das Gießgut ist also im Speiser von Anfang an durch den Schwimmer abgedeckt, wodurch sowohl mit dem Steigen des Gießgutes im Speiser als auch mit dessen Sinken Wärmeverluste vermieden und das im Speiser befindliche Gießgut aufgeheizt wird. Hierdurch wird die exotherme Masse des Speisers besser als bei üblichen Speisern ausgenutzt.

Weitere Vorteile ergeben sich aus dem übrigen Anspruch, der Beschreibung und der Zeichnung. In dieser ist ein Speiser als Ausführungsbeispiel des Gegenstandes der Erfindung im Längsschnitt schematisch dargestellt.

Ein Gußstück 1 ist in eine Sandform 2 eingeformt. Auf die Sandform 2 ist ein hohlzylinderartiger Körper 3 aus exothermer Heizmasse aufgesetzt, der von einer wärmeisolierenden Hülle 4 aus Asbestpapier umgeben ist und an seiner Unterseite kegelförmig verläuft. Das Speiservolumen im zylindrischen Hohlraum 5 hat die Gestalt eines langgestreckten Zylinders und entspricht dem Nachsaugbedarf des Gußstückes 1 zuzüglich einer geringen einen Restspeiser 6 bildenden Sicherheitsmenge. Die Anschnittfläche zwischen dem Gußstück 1 und dem Restspeiser ist mit 7 bezeichnet.

Oberhalb des Restspeisers 6 befindet sich innerhalb des Körpers 3 eine Ringschulter 8, die zur Abstützung eines Schwimmers 9 dient, der ebenfalls aus exothermer Heizmasse besteht. Die Menge der exothermen Heizmasse des Körpers 3 und des Schwimmers 9 ist so gewählt, daß das im Speiser vorhandene Gießgut bis zur Beendigung des Nachsaugens durch das Gußstück flüssig bleibt.

Der Schwimmer 9 ist dem Querschnitt des Hohlraums 5 derart angepasst, daß er innerhalb des Körpers 3 mit dem Spiegel des Gießgutes steigen und sinken kann. Wird Gießgut in die leere Sandform 2 eingefüllt, gelangt am Ende des Einfüllvorganges Gießgut auch in den Körper 3 und hebt hierbei den Schwimmer 9 an. Während des Nachsaugvorganges sinkt der Gießgutspiegel im Körper 3, wobei ihm der Schwimmer 9 folgt. Dieser bleibt stets mit dem steigenden und sinkenden Metallspiegel in Kontakt und heizt das darunter liegende Gießgut auf.

Der Querschnitt des Speiservolumens 5 kann kreisförmig, rechteckig, quadratisch, ringförmig oder dgl. sein.

Der hohlzylinderartige Körper 3 kann durch einen darin eingesetzten, insbesondere platten-oder scheibenförmigen Deckel aus gleichem Werkstoff oben abgedeckt, insbesondere geschlossen sein. Der Schwimmer 9 kann an seiner Unterseite mit einem aus gleichem Werkstoff bestehenden, nach unten ragenden Vorsprung, insbesondere Zapfen, versehen sein, der während des Gießvorganges in das im Speiser befindliche Gießgut und am Ende in den Restspeiser 6 hineinragt.

## Patentansprüche

1. Speiser für Gußstücke (1), insbesondere aus Gußeisen, mit einem einen zylindrischen Hohlraum (5) aufweisenden Körper (3) aus einer exothermen Heizmasse, die das im Speiser befindliche Gut bis zur Beendigung des Nachsaugens von Gießgut durch den zu speisenden Gußstückbereich flüssig hält, wobei das Speiservolumen der Größe des Nachsaugvolumens zuzüglich des maximalen Sicherheitsbetrages von 30% des Nachsaugvolumens entspricht, dadurch gekennzeichnet, daß der zylindrische Hohlraum (5) auf seiner Oberseite nach außen offen ist und daß in diesem Hohlraum (5) ein dessen Querschnitt angepasster und gegenüber dem Körper (3) aus exothermer Heizmasse beweglicher Schwimmer (9) untergebracht ist, der ebenfalls aus einer exothermen Heizmasse besteht.

2. Speiser nach Anspruch 1, dadurch gekennzeichnet, daß in den Körper (3) aus exothermer Heizmasse ein Anschlag (8) für die Auflage des Schwimmers (9) vorgesehen ist.

## Revendications

1. Masselotte d'alimentation pour la production de pièces de fonderie (1), en particulier, en fonte de fer, qui comprend un corps (3) présentant une cavité cylindrique (5),. en une matière de chauffage exothermique, qui maintient le métal contenu dans la masselotte liquide jusqu'à la fin de la phase de post-aspiration, l'arrangement étant tel que le volume de la masselotte d'alimentation correspond au volume de la post-aspiration plus une marge de sécurité représentant 30% dudit volume de post-aspiration, caractérisée en ce que la cavité cylindrique (5) est ouverte à sa partie supérieure et en ce que dans cette cavité est logé un flotteur mobile (9) en une masse de chauffage exothermique, mobile par rapport au corps (3) également fait d'une masse de chauffage exothermique.

2. Masselotte d'alimentation selon la revendication 1, caractérisé en ce que le corps (3) en matière de chauffage exothermique, comporte une butée (8) sur laquelle le flotteur (9) vient reposer.

## Claims

1. Feeder for castings (1), in particular of cast-iron with a body (3) of an exothermic heating material comprising a cylindrical cavity (5), which material keeps the substance located in the feeder molten until the completion of the shrinkage of the casting material through the region of the casting to be fed, in which case the feeder volume corresponds to the quantity of the shrinkage volume plus the maximum safety amount of 30% of the shrinkage volume, characterised in that the cylindrical cavity (5) is open towards the outside on its upper side and that located in this cavity (5) is a float (9) adapted to its cross section and able to move with respect to the body (3) of exothermic heating material, which float likewise consists of an exothermic heating material.

2. Feeder according to Claim 1, characterised in that an abutment (8) for supporting the float (9) is provided in the body (3) of exothermic heating material.
